# EUROPÄISCHE PATENTSCHRIFT

(11) **EP 2 871 325 B1**
(45) Veröffentlichungstag und Bekanntmachung des Hinweises auf die Patenterteilung: **06.04.2016**
(21) Anmeldenummer: 13192465.6
(22) Anmeldetag: 12.11.2013
(51) Int. Cl.: F01D 5/22, F01D 9/04, F01D 11/00

(54) **Innenring einer Strömungsmaschine und Leitrad**
Inner ring of a turbine engine and vane cluster
Virole interne d'une turbomachine et distributeur

(43) Veröffentlichungstag der Anmeldung: 13.05.2015
(73) Patentinhaber: MTU Aero Engines AG, 80995 München (DE)
(72) Erfinder: Albers, Lothar, 80638 München (DE); Zotz, Georg, 85778 Haimhausen (DE); Pilzweger, Rudolf, 85221 Dachau (DE); Becker, Hermann, 85757 Karlsfeld (DE)

(56) Entgegenhaltungen:
- EP-A1- 0 017 534
- EP-A1- 1 408 199
- DE-A1-102011 102 598

## Beschreibung

Die vorliegende Erfindung betrifft einen Innenring einer Strömungsmaschine gemäß dem Oberbegriff des Anspruchs 1. Des Weiteren betrifft die vorliegende Erfindung ein Leitrad gemäß Anspruch 10.

In Strömungsmaschinen, insbesondere in axialen Gasturbinen, werden an Leiträdern am radial inneren Ende oft Innenringe angebracht, an denen Dichtungen befestigt werden können. Die Dichtungen dienen dem Abdichten des Strömungsmediums zwischen stromauf und stromab angeordneten Laufschaufelbereichen. Für die Innenringe gibt es unterschiedliche Ausführungsformen, um beispielsweise eine Befestigung des Innenrings am Leitrad, eine Befestigung von Dichtungen am Innenring, eine einfache Montage und Demontage zu Wartungs- und Reparaturzwecken sowie eine kostengünstige Herstellung zu realisieren.

Ein Beispiel ist in der Patentschrift EP-1408199 offenbart.

Eine Aufgabe der vorliegenden Erfindung ist es, einen Innenring für Strömungsmaschinen vorzuschlagen, der eine einfache Montage und Demontage einzelner Segmente des Innenrings ermöglicht sowie kostengünstig herzustellen ist. Ferner ist es Aufgabe der vorliegenden Erfindung, ein Leitrad mit einem erfindungsgemäßen Innenring vorzuschlagen.

Die erfindungsgemäße Aufgabe wird durch einen Innenring mit den Merkmalen des Anspruchs 1 gelöst. Sie wird ferner durch ein Leitrad mit den Merkmalen des Anspruchs 10 gelöst. Erfindungsgemäß wird somit ein Innenring einer Strömungsmaschine, insbesondere einer axialen Strömungsmaschine, und weiter insbesondere einer axialen Gasturbine, zum Befestigen an Leitschaufeln und zur Aufnahme von Dichtungssegmenten vorgeschlagen. Der mehrteilige Innenring weist wenigstens einen Fixierungsring und einen Dichtungsträger auf. Sowohl der Fixierungsring als auch der Dichtungsträger sind in wenigstens zwei Segmente in Umfangsrichtung unterteilt bzw. segmentiert. Diese Fixierungsringsegmente und Dichtungsträgersegmente sind jeweils stirnseitig zueinander in Umfangsrichtung des Innenrings angeordnet.

Fixierungsringsegment weist einen gegenüber dem ersten versetzten zweiten Ringsegmentabsatz auf. Der zweite Ringsegmentabsatz ist gegenüber dem ersten Ringsegmentabsatz versetzt angeordnet. Insbesondere ist der zweite Ringsegmentabsatz gegenüber dem ersten Ringsegmentabsatz radial versetzt angeordnet.

Weiterhin weist erfindungsgemäß ein erstes Dichtungsträgersegment einen ersten Trägersegmentabsatz und ein zweites Dichtungsträgersegment einen gegenüber dem ersten Trägersegmentabsatz versetzten zweiten Trägersegmentabsatz auf. Der zweite Trägersegmentabsatz ist gegenüber dem ersten Trägersegmentabsatz radial versetzt angeordnet.

Der erste Ringsegmentabsatz ist in einer Teilungsebene des Innenrings zumindest abschnittsweise stirnseitig in Umfangsrichtung an dem zweiten Trägersegmentabsatz angeordnet bzw. liegt diesem an. Weiterhin liegt der zweite Ringsegmentabsatz in dieser Teilungsebene, zumindest abschnittsweise, stirnseitig in Umfangsrichtung dem ersten Trägersegmentabsatz an.

Insbesondere sind das erste Fixierungsringsegment und das erste Dichtungsträgersegment nicht, vorzugsweise komplett oder im Wesentlichen, in Umfangsrichtung über die Teilungsebene verschiebbar. Die Segmente sind über die Teilungsebene nicht verschiebbar, da der erste Ringsegmentabsatz ein Verschieben durch das Anliegen an dem zweiten Trägersegmentabsatz verhindert oder blockiert.

Weiterhin sind insbesondere das zweite Fixierungsringsegment und das zweite Dichtungsträgersegment nicht, vorzugsweise komplett oder im Wesentlichen, in Umfangsrichtung über die Teilungsebene verschiebbar. Die Segmente sind über die Teilungsebene nicht verschiebbar, da der zweite Ringsegmentabsatz ein Verschieben durch das Anliegen an dem ersten Trägersegmentabsatz verhindert oder blockiert.

Das erfindungsgemäße Leitrad weist einen erfindungsgemäßen Innenring auf.

Bei allen vorstehenden und folgenden Ausführungen ist der Gebrauch des Ausdrucks "kann sein" bzw. "kann haben" usw. synonym zu "ist vorzugsweise" bzw. "hat vorzugsweise" usw. zu verstehen und soll erfindungsgemäße Ausführungsformen erläutern.

Wann immer hierin Zahlenworte genannt werden, so versteht der Fachmann diese als Angabe einer zahlenmäßig unteren Grenze. Sofern dies zu keinem für den Fachmann erkennbaren Widerspruch führt, liest der Fachmann daher beispielsweise bei der Angabe "ein" oder "einem" stets "wenigstens ein" oder "wenigstens einem" mit. Dieses Verständnis ist ebenso von der vorliegenden Erfindung mit umfasst wie die Auslegung, dass ein Zahlenwort wie beispielsweise "ein" alternativ als "genau ein" gemeint sein kann, wo immer dies für den Fachmann erkennbar technisch möglich ist. Beides ist von der vorliegenden Erfindung umfasst und gilt für alle hierin verwendeten Zahlenworte.

Vorteilhafte Weiterentwicklungen der vorliegenden Erfindung sind jeweils Gegenstand von Unteransprüchen und Ausführungsformen.

Erfindungsgemäße beispielhafte Ausführungsformen können eines oder mehrere der im Folgenden genannten Merkmale aufweisen.

Im Folgenden werden als Strömungsmaschinen rein beispielhaft insbesondere Gasturbinen beschrieben, ohne jedoch Strömungsmaschinen auf Gasturbinen beschränken zu wollen. Die Strömungsmaschine kann insbesondere eine axiale Strömungsmaschine sein. Die Gasturbine kann insbesondere eine axiale Gasturbine, beispielsweise eine Fluggasturbine, sein.

In bestimmten erfindungsgemäßen Ausführungsformen ist der zweite Ringsegmentabsatz gegenüber dem ersten Ringsegmentabsatz radial versetzt angeordnet. Alternativ oder ergänzend kann der zweite Ringsegmentabsatz gegenüber dem ersten Ringsegmentabsatz axial, diagonal oder in einer anderen Anordnung versetzt angeordnet sein.

In gewissen erfindungsgemäßen Ausführungsformen ist der zweite Trägersegmentabsatz gegenüber dem ersten Trägersegmentabsatz radial versetzt angeordnet. Alternativ oder ergänzend kann der zweite Trägersegmentabsatz gegenüber dem ersten Trägersegmentabsatz axial, diagonal oder in einer anderen Anordnung versetzt angeordnet sein.

In einigen erfindungsgemäßen Ausführungsformen ist der Innenring, insbesondere der Fixierungsring des Innenrings, mit dem radial inneren Ende der Leitschaufel verbunden oder an der Leitschaufel befestigt.

In manchen erfindungsgemäßen Ausführungsformen des Innenrings sind ein oder mehrere Dichtungsbeläge, insbesondere Einlaufdichtungsbeläge, vorzugsweise an den radial inneren Enden der Dichtungsträgersegmente befestigt. Die Dichtungsbeläge können Teile oder Abschnitte des Innenrings sein.

In gewissen erfindungsgemäßen Ausführungsformen weist der Innenring Verbindungsstifte in Umfangsrichtung zum Verbinden von jeweils zwei benachbarten Fixierungsringen auf. Insbesondere sind die Verbindungsstifte an oder in Teilungsebenen des Innenrings angeordnet.

In bestimmten erfindungsgemäßen Ausführungsformen des Innenrings weisen die Fixierungsringsegmente keine weiteren Stifte, Absätze, Paßfedern oder ähnliches auf, um die Fixierungsringsegmente beispielsweise gegen radial anliegende weitere Innenringsegmente abzustützen oder zu fixieren.

In einigen erfindungsgemäßen Ausführungsformen des Innenrings stützt sich das erste Fixierungsringsegment einerseits gegen das zweite Fixierungsringsegment in Umfangsrichtung in einer ersten Teilungsebene ab, andererseits stützt sich zusätzlich der erste Ringsegmentabsatz des ersten Fixierungsringsegments gegen den zweiten Trägersegmentabsatz des zweiten Dichtungsträgersegments ab, insbesondere in der ersten Teilungsebene.

In gewissen erfindungsgemäßen Ausführungsformen des Innenrings stützt sich das erste Dichtungsträgersegment einerseits gegen das zweite Dichtungsträgersegment in Umfangsrichtung in einer Teilungsebene, insbesondere in der ersten Teilungsebene, ab, andererseits stützt sich zusätzlich der erste Trägersegmentabsatz des ersten Dichtungsträgersegments gegen den zweiten Ringsegmentabsatz des zweiten Fixierungsringsegments ab, insbesondere in der ersten Teilungsebene.

Der erste Ringsegmentabsatz ist integral mit dem ersten Fixierungsringsegment und/oder der zweite Ringsegmentabsatz integral mit dem zweiten Fixierungsringsegment verbunden. Als integrale Verbindung wird insbesondere eine einstückige Verbindung verstanden, beispielsweise ein einstückiges Bauteil, das als ein Bauteil im Gußverfahren hergestellt wird oder das als ein Bauteil spanend bearbeitet wird.

In einigen erfindungsgemäßen Ausführungsformen des Innenrings ist der erste Ringsegmentabsatz mittels eines Fügeverfahrens, beispielsweise mittels Schweißen oder Löten, mit dem ersten Fixierungsringsegment und/oder der zweite Ringsegmentabsatz mit dem zweiten Fixierungsringsegment verbunden.

Der erste Trägersegmentabsatz ist integral mit dem ersten Dichtungsträgersegment und/oder der zweite Trägersegmentabsatz integral mit dem zweiten Dichtungsträgersegment verbunden.

In gewissen erfindungsgemäßen Ausführungsformen des Innenrings weist das erste und das zweite Fixierungsringsegment und/oder das erste und das zweite Dichtungsträgersegment jeweils einen Umfangswinkel von 180 Grad auf. Bei einem Umfangswinkel von 180 Grad können sich die beiden Hälften gegenseitig abstützen. Insbesondere stützen sich die beiden Umfangshälften an keinen weiteren Bauteilen ab. Die Umfangssicherung der beiden Umfangshälften erfolgt somit insbesondere an einer Teilungsebene für die Dichtungsträgersegmente.

In bestimmten erfindungsgemäßen Ausführungsformen stützen sich die Fixierungsringsegmente an Leitschaufelzapfen ab. Leitschaufelzapfen können Zapfen oder Stifte am radial inneren Ende der Leitschaufel sein, um die Leitschaufeln mit den Fixierungsringsegmenten zu verbinden.

In einigen erfindungsgemäßen Ausführungsformen des Innenrings weist das erste und das zweite Fixierungsringsegment und/oder das erste und zweite Dichtungsträgersegment jeweils einen Umfangswinkel von 120 Grad oder 90 Grad oder 60 Grad oder einen anderen Winkel auf.

In manchen erfindungsgemäßen Ausführungsformen des Innenrings ist der erste Trägersegmentabsatz am radial äußeren Ende des Dichtungsträgersegments angeordnet. Insbesondere ist der erste Trägersegmentabsatz an einer Teilungsebene des Innenrings angeordnet und liegt einem am radial äußeren Ende stirnseitig angeordneten Ringsegmentabsatz eines Fixierungsringsegments an. Dieses Fixierungsringsegment kann in Umfangsrichtung dem Dichtungsträgersegment anliegend angeordnet sein.

In gewissen erfindungsgemäßen beispielhaften Ausführungsformen des Innenrings erstreckt sich der erste und/oder der zweite Trägersegmentabsatz und/oder der erste und/oder der zweite Ringsegmentabsatz jeweils über die gesamte Umfangslänge des jeweiligen Dichtungsträgersegments bzw. Fixierungsringsegments. Das Dichtungsträgersegment und/oder das Fixierungsringsegment kann in dieser Ausführungsform vorteilhaft als Drehteil hergestellt werden. Das jeweilige Drehteil, der Dichtungsträger und/oder der Fixierungsring, kann nach dem ersten Fertigungsschritt als Drehteil beispielsweise in zwei 180 Grad Segmente geteilt werden, die jeweils in einen Innenring eingesetzt werden können.

In bestimmten erfindungsgemäßen Ausführungsformen des Innenrings erstrecken sich die Trägersegmentabsätze und/oder die Ringsegmentabsätze jeweils über eine kleinere Umfangslänge in Bezug auf die Umfangslänge des jeweiligen Dichtungsträgersegments bzw. Fixierungsringsegments. Beispielsweise können sich die Absätze über 10 oder 20 Grad in Umfangsrichtung erstrecken, wobei die Segmente beispielsweise 180 Grad umfassen.

In einigen erfindungsgemäßen beispielhaften Ausführungsformen des Innenrings ist der erste und/oder der zweite Trägersegmentabsatz an einem axial stromab angeordneten, sich radial erstreckenden Abschnitt des jeweiligen Dichtungsträgersegments angeordnet. Dieser Abschnitt kann als sogenannte Schottwand bezeichnet werden.

In gewissen erfindungsgemäßen beispielhaften Ausführungsformen des Innenrings ist das Verhältnis der axialen Breite zur radialen Erstreckung des Abschnitts 1:6 oder kleiner, also beispielsweise 1:10, 1:20 oder 1:30, wobei die axiale Breite ohne dem Trägersegmentabsatz bestimmt wird. Beispielsweise ist die axiale Breite ca. 4 mm und die radiale Erstreckung des Abschnitts ca. 24 mm, oder die axiale Breite ist ca. 3 mm und die radiale Erstreckung des Abschnitts ca. 18 mm. Mittels sowohl des Verhältnisses der axialen Breite zur radialen Erstreckung als auch der absoluten Maße kann vorteilhaft die Biegesteifigkeit des Dichtungsträgersegments beeinflusst oder verändert werden.

In bestimmten erfindungsgemäßen Ausführungsformen des Innenrings weist das erste und/oder das zweite Fixierungsringsegment an einem oder an beiden stirnseitigen Ende(n) wenigstens eine Bohrung in Umfangsrichtung auf. Diese Bohrung kann eine Aufnahme oder eine Vertiefung sein. Die Bohrung ist insbesondere zur Aufnahme eines Stifts zum Verbinden der Fixierungsringsegmente vorgesehen und ausgestaltet. Die Stifte können in zwei oder mehr Teilungsebenen des Innenrings gleich oder verschieden ausgeführt sein. Beispielsweise können die Stifte verschieden lang sein oder unterschiedliche Durchmesser aufweisen. Vorzugsweise sind die Stifte in allen Teilungsebenen gleich ausgestaltet.

In manchen erfindungsgemäßen beispielhaften Ausführungsformen des Innenrings weist das erste und/oder das zweite Dichtungsträgersegment Einlaufdichtungen zum Abdichten gegen ein Strömungsmedium der axialen Strömungsmaschine auf. Insbesondere weisen alle Dichtungsträgersegmente an ihrer radial inneren Seite Einlaufdichtungen auf.

In gewissen erfindungsgemäßen Ausführungsformen ist das Leitrad mit einem Gehäuse eines axialen Verdichters, insbesondere eines axialen Hochdruckverdichters, verbunden.

In bestimmten erfindungsgemäßen Ausführungsformen weist der Innenring keinen Stift (oder eine andere Positionieranordnung oder Positionierhilfe insbesondere für die Fixierungsringsegmente) auf

Manche oder alle erfindungsgemäßen Ausführungsformen können einen, mehrere oder alle der oben und/oder im Folgenden genannten Vorteile aufweisen.

Die Dichtungsträgersegmente können bei der Montage des erfindungsgemäßen Innenrings auf die Fixierungsringsegmente in Umfangsrichtung aufgeschoben werden. Die Dichtungsträgersegmente können anschließend an den Teilungsebenen mithilfe der radial versetzen Trägersegmentabsätze und Ringsegmentabsätze vorteilhaft gegen ein Verschieben oder Verdrehen in Umfangsrichtung (Rotation in Umfangsrichtung) gesichert werden, damit sie sich im vorgesehenen Betrieb der Leitschaufeln in der Gasturbine nicht über die Teilungsebene auf den in Umfangsrichtung benachbarten Fixierungsring schieben können. Ein derartiges Verschieben über die Teilungsebene hinaus könnte die Demontage von Gehäusehälften (Split-Case) mit den Innenringen erschweren oder vollständig blockieren.

Mit dem erfindungsgemäßen Innenring kann eine Fehlmontage vorteilhaft verhindert werden, da die jeweiligen Segmente (vorzugsweise zwei 180 Grad Hälften) der Dichtungsträger und Fixierungsringe aufgrund der radial versetzen Absätze (Trägersegmentabsätze und Ringsegmentabsätze) unterschiedlich ausgeführt sind. Es werden vorteilhaft beispielsweise keine zwei baugleichen Dichtungsträgersegmente für einen Innenring verwendet, da einerseits das erste Dichtungsträgersegment nicht auf das erste Fixierungsringsegment passt, und andererseits das zweite Dichtungsträgersegmnet nicht auf das zweite Fixierungsringsegment passt.

Weiterhin kann vorteilhaft mittels des erfindungsgemäßen Innenrings die konstruktive Ausführung der Schottwand hinsichtlich der Biegesteifigkeit des Dichtungsträgers optimiert werden. Eine höhere Biegesteifigkeit des Dichtungsträgers kann den sogenannten "Cording Effekt" verringern. Als "Cording Effekt" wird ein thermischer Effekt vor allem bei den Fixierungsringen bezeichnet, der zu einer dreidimensionalen Verformung der Innenringe an den Teilungsebenen führen kann. Diese Verformungen können zu einem stärkeren Einlauf von Dichtfins in die Einlaufdichtungen führen, wodurch sich die Dichtungsspalte und Leckagen vergrößern können. Größere Leckagen können den Wirkungsgrad reduzieren. Durch die gezielte Gestaltung der Schottwand (z. B. axiale Breite, radiale Ausdehnung) kann die Biegesteifigkeit des Dichtungsträgers erhöht werden. Eine höhere Biegesteifigkeit kann dem "Cording Effekt" entgegen wirken, wodurch ein radial tieferer Einlauf der Dichtfins in die Einlaufdichtung an den Teilungsebenen reduziert werden kann. Somit kann der Wirkungsgrad positiv beeinflusst werden.

Durch die konstruktive Gestaltung der Absätze (z. B. axiale Breite, radiale Ausdehnung) kann die Biegesteifigkeit nochmals vorteilhaft optimiert werden.

Die vorliegende Erfindung wird im Folgenden anhand der beigefügten Zeichnungen, in welcher identische Bezugszeichen gleiche oder ähnliche Bauteile bezeichnen, exemplarisch erläutert. In den jeweils schematisch vereinfachten Figuren gilt:
- **Fig. 1**: zeigt eine stirnseitige Draufsicht auf ein Fixierungsringsegment und ein Dichtungsträgersegment eines erfindungsgemäßen Innenrings;
- **Fig. 2**: zeigt eine stirnseitige Draufsicht auf ein Dichtungsträgersegment eines erfindungsgemäßen Innenrings mit radial äußerem Trägersegmentabsatz;
- **Fig. 3**: zeigt eine stirnseitige Draufsicht auf ein Dichtungsträgersegment eines erfindungsgemäßen Innenrings mit radial mittigem Trägersegmentabsatz;
- **Fig. 4**: zeigt eine stirnseitige Draufsicht auf ein Fixierungsringsegment eines erfindungsgemäßen Innenrings mit einem radial äußeren Ringsegmentabsatz;
- **Fig. 5**: zeigt eine stirnseitige Draufsicht auf ein Fixierungsringsegment eines erfindungsgemäßen Innenrings mit einem radial inneren Ringsegmentabsatz;
- **Fig. 6**: zeigt eine perspektivische Ansicht eines erfindungsgemäßen Innenrings mit zwei Dichtungsträgersegmenten und einem Fixierungsringsegment; und
- **Fig. 7**: zeigt eine weitere perspektivische Ansicht eines erfindungsgemäßen Innenrings mit zwei Dichtungsträgersegmenten und einem Fixierungsringsegment.

**Fig. 1** zeigt einen erfindungsgemäßen Innenring 100 in einer stirnseitigen Draufsicht auf ein Fixierungsringsegment 1 und ein Dichtungsträgersegment 3. Die Ebene der Draufsicht ist eine Teilungsebene des Innenrings 100.

Der Innenring 100 ist an seinem radial r äußeren Ende am radial inneren Ende einer Leitschaufel 5 befestigt. Der Innenring 100 weist weiterhin Einlaufdichtungen 7 (oder Einlaufdichtungsbeläge) auf.

Das Fixierungsringsegment 1 und das Dichtungsträgersegment 3 sind in Umfangsrichtung u ineinander geschoben. Für diese Verbindung mit einem Freiheitsgrad in Umfangsrichtung u weist der Fixierungsringsegment 1 einen Schlitten 9 auf, der in einer Führung 11 des Dichtungsträgersegments 3 geführt wird.

Das Dichtungsträgersegment 3 weist einen sich radial erstreckenden Abschnitt 13 mit einem integralen Trägersegmentabsatz 15 auf. Der sich radial erstreckende Abschnitt 13 wird auch als Schottwand 13 bezeichnet.

Das Fixierungsringsegment 1 weist eine Bohrung 17 zum Verbinden von zwei benachbarten Fixierungsringsegmenten 1
auf. In die Bohrung 17 kann ein Stift 31 (s. Figur 6 und 7) eingesteckt werden, um die beiden Fixierungsringsegmente 1 stirnseitig in der Teilungsebene miteinander zu verbinden.

**Fig. 2** zeigt eine stirnseitige Draufsicht auf das Dichtungsträgersegment 3 des erfindungsgemäßen Innenrings 100 mit radial äußerem Trägersegmentabsatz 15.

Die einzelnen Abmaße der Schottwand 13 können die Biegesteifigkeit des Dichtungsträgersegments 3 wesentlich beeinflussen oder verändern. Die Schottwand kann beispielsweise durch das Verhältnis der axialen Breite 19 zur radialen Erstreckung 21 charakterisiert werden. Weiterhin kann die Biegesteifigkeit der Schottwand durch die axiale Breite 23 und radiale Länge 25 des Trägersegmentabsatzes 15 noch weiter beeinflusst und optimiert werden.

**Fig. 3** zeigt eine stirnseitige Draufsicht auf das Dichtungsträgersegment 3 des erfindungsgemäßen Innenrings 100 mit radial mittigem Trägersegmentabsatz 15. Die Lage und Position des Trägersegmentabsatz 15 an oder auf der Schottwand 13 ist entscheidend für die Stützfunktion des Dichtungsträgersegments 3 gegen das stirnseitig anliegende weitere Innenringsegmente (in Fig. 3 nicht dargestellt).

Der Trägersegmentabsatz 15 in Fig. 3 ist radial versetzt angeordnet gegenüber dem Trägersegmentabsatz 15 in Fig. 2.

**Fig. 4** zeigt eine stimseitige Draufsicht auf das Fixierungsringsegment 1 des erfindungsgemäßen Innenrings 100 mit einem radial äußeren Ringsegmentabsatz 27.

Dieses Fixierungsringsegment 1 mit dem radial äußeren Ringsegmentabsatz 27 ist zur Aufnahme des Dichtungsträgersegments 3 (siehe Fig. 3) vorgesehen. Das Dichtungsträgersegment 3 ist zunächst in Umfangsrichtung rotatorisch verschiebbar. Wenn jedoch ein weiteres Dichtungsträgersegment 3 an dem Fixierungsringsegment 1 anliegt, kann das weitere Dichtungsträgersegment 3 relativ zu dem ersten Dichtungsträgersegment 3 rotatorisch nicht mehr bewegt werden. Damit ist die Umfangssicherung in der Teilungsebene, in der die stirnseitigen Segmente gegenüber anliegen, erreicht.

Die Bohrung 17 ist zur Aufnahme eines Stifts zum Verbinden zweier benachbarter Fixierungsringsegmente 1 vorgesehen.

**Fig. 5** zeigt eine stimseitige Draufsicht auf ein Fixierungsringsegment des erfindungsgemäßen Innenrings 100 mit einem radial inneren Ringsegmentabsatz 27.

Dieses Fixierungsringsegment 1 ist zur Aufnahme des Dichtungsträgersegments 3 vorgesehen, welches in Umfangsrichtung rotatorisch verschiebbar ist.

**Fig. 6** zeigt eine perspektivische Ansicht eines erfindungsgemäßen Innenrings 100 mit zwei Dichtungsträgersegmenten 3 und einem Fixierungsringsegment 1.

Das Dichtungsträgersegment 3 (in Fig. 6 das hintere Dichtungsträgersegment 3) ist auf das Fixierungsringsegment 1 aufgeschoben. An der Teilungsebene 29 stützt sich das Dichtungsträgersegments 3 (in Fig. 6 das vordere Dichtungsträgersegment 3) mit dem Trägersegmentabsatz 15 gegen den Ringsegmentabsatz 27 des Fixierungssegments 1 ab. Das hintere und vordere Dichtungsträgersegment 3 sind unterschiedlich ausgeführt, aufgrund der radial versetzt angeordneten Trägersegmentabsätze 15. Die radial versetzt angeordneten Trägersegmentabsätze 15 und die radial versetzt angeordneten Ringsegmentabsätze 27 (in Fig. 6 ist nur ein Ringsegmentabsatz 27 dargestellt) können sich nicht über die Teilungsebene 29 hinaus verschieben und bilden somit eine Umfangssicherung.

In die Bohrung 17 (s. Fig. 1 und 4) ist ein Stift 31 eingesetzt, um das Fixierungsringsegment 1 mit einem weiteren Fixierungsringsegment 1 verbinden zu können.

Die Vertiefungen 33 sind zum Verbinden der Leitschaufel 5 mit dem Fixierungsringsegment 1 des erfindungsgemäßen Innenrings 100 vorgesehen und ausgestaltet.

**Fig**. **7** zeigt eine weitere perspektivische Ansicht eines erfindungsgemäßen Innenrings 100 mit zwei Dichtungsträgersegmenten 3 und einem Fixierungsringsegment 1.

Das Fixierungsringsegment 1 weist einen radial inneren Ringsegmentabsatz 27 (entsprechend Fig. 5) auf. Der Trägersegmentabsatz 15 des vorderen Dichtungsträgersegments 3 stützt sich gegen den Ringsegmentabsatz 27 ab und verhindert ein Verschieben des Dichtungsträgersegments 3 über die Teilungsebene 29 hinaus in Umfangsrichtung.

### Bezugszeichenliste

- 100: Innenring
- a: axial; Axialrichtung
- r: radial; Radialrichtung
- u: Umfangsrichtung
- 1: Fixierungsringsegment
- 3: Dichtungsträgersegment
- 5: Leitschaufel
- 7: Dichtungsegment; Einlaufdichtung; Einlaufdichtungsbelag
- 9: Schlitten
- 11: Führung
- 13: radialer Abschnitt; Schottwand
- 15: Trägersegmentabsatz
- 17: Bohrung
- 19: axialen Breite der Schottwand
- 21: radialen Erstreckung der Schottwand
- 23: axiale Breite der Schottwand
- 25: radiale Länge oder Erstreckung der Schottwand
- 27: Ringsegmentabsatz
- 29: Teilungsebene
- 31: Stift
- 33: Vertiefungen

## Patentansprüche

1. Innenring (100) einer Strömungsmaschine, zum Befestigen an Leitschaufeln (5) der Strömungsmaschine und zur Aufnahme von Dichtungssegmenten (7), mit Fixierungsringen und Dichtungsträgern, wobei die Fixierungsringe in wenigstens zwei Fixierungsringsegmente (1) und die Dichtungsträger in wenigstens zwei Dichtungsträgersegmente (3), jeweils in Umfangsrichtung der Strömungsmaschine, unterteilt sind, und wobei die Fixierungsringsegmente (1) und die Dichtungsträgersegmente (3) in Umfangsrichtung jeweils stirnseitig zueinander angeordnet sind,
**dadurch gekennzeichnet, dass**
ein erstes Fixierungsringsegment (1) einen ersten Ringsegmentabsatz (27) aufweist, dass ein zweites Fixierungsringsegment (1) einen gegenüber dem ersten Ringsegmentabsatz (27) versetzten zweiten Ringsegmentabsatz (27) aufweist, dass ein erstes Dichtungsträgersegment (3) einen ersten Trägersegmentabsatz (15) aufweist, dass ein zweites Dichtungsträgersegment (3) einen gegenüber dem ersten Trägersegmentabsatz radial (15) versetzten zweiten Trägersegmentabsatz (15) aufweist, dass der erste Trägersegmentabsatz (15) in einer Teilungsebene (29) des Innenrings (100) zumindest abschnittsweise stirnseitig am zweiten Ringsegmentabsatz (27) anliegt, und dass der zweite Trägersegmentabsatz (15) in der Teilungsebene (29) zumindest abschnittsweise stirnseitig am ersten Ringsegmentabsatz (27) anliegt, wobei der erste Ringsegmentabsatz (27) integral mit dem ersten Fixierungsringsegment (1) und/oder der zweite Ringsegmentabsatz (27) integral mit dem zweiten Fixierungsringsegment (1) verbunden ist und/oder der erste Trägersegmentabsatz (15) integral mit dem ersten Dichtungsträgersegment (3) und/oder der zweite Trägersegmentabsatz (15) integral mit dem zweiten Dichtungsträgersegment (3) verbunden ist.

2. Innenring (100) nach Anspruch 1, wobei das erste und das zweite Fixierungsringsegment (1) jeweils einen Umfangswinkel von 180 Grad aufweist und/oder das erste und zweite Dichtungsträgersegment (3) jeweils einen Umfangswinkel von 180 Grad aufweist.

3. Innenring (100) nach einem der vorangegangenen Ansprüche, wobei der erste Trägersegmentabsatz (15) am radial äußeren Ende des Dichtungsträgersegments (3) angeordnet ist und/oder der erste Ringsegmentabsatz (27) am radial äußeren Ende des Fixierungsringsegments (1) angeordnet ist.

4. Innenring (100) nach einem der vorangegangenen Ansprüche, wobei der erste und/oder der zweite Trägersegmentabsatz (15) und/oder der erste und/oder der zweite Ringsegmentabsatz (27) sich jeweils über die gesamte Umfangslänge des jeweiligen Dichtungsträgersegments (3) oder Fixierungsringsegments (1) erstreckt.

5. Innenring (100) nach einem der vorangegangenen Ansprüche, wobei der erste und/oder der zweite Trägersegmentabsatz (15) an einem axial stromab angeordneten, sich radial erstreckenden Abschnitt (13) des jeweiligen Dichtungsträgersegments (3) angeordnet ist.

6. Innenring (100) nach dem vorangegangenen Anspruch, wobei das Verhältnis der radialen Erstreckung zur axialen Breite des Abschnitts (13) wenigstens 6:1 ist.

7. Innenring (100) nach einem der vorangegangenen Ansprüche, wobei das erste und/oder das zweite Fixierungsringsegment (1) an einem oder an beiden stirnseitigen Ende(n) wenigstens eine Bohrung in Umfangsrichtung aufweist, wobei die Bohrung (17) zur Aufnahme eines Stifts (31) zum Verbinden der Fixierungsringsegmente (1) vorgesehen und ausgestaltet ist.

8. Innenring (100) nach einem der vorangegangenen Ansprüche, wobei das erste und/oder das zweite Dichtungsträgersegment (3) Einlaufdichtungen (7) zum Abdichten gegen ein Strömungsmedium der axialen Strömungsmaschine aufweist.

9. Innenring (100) nach einem der vorangegangenen Ansprüche, wobei die Dichtungsträgersegmente (3) und/oder die Fixierungsringsegmente (1) als Drehteile hergestellt sind.

10. Leitrad einer Strömungsmaschine mit Leitschaufeln (5), die einen Innenring (100) nach einem der vorangegangenen Ansprüche aufweisen.

11. Leitrad nach Anspruch 10, wobei das Leitrad mit einem Gehäuse eines Verdichters, insbesondere eines axialen Hochdruckverdichters, verbindbar ist.

## Claims

1. Inner ring (100) of a continuous-flow machine for fastening on guide blades (5) of the continuous-flow machine and for receiving sealing segments (7), having fixing rings and seal carriers, wherein the fixing rings are divided into at least two fixing ring segments (1) and the seal carriers into at least two seal carrier segments (3), in the circumferential direction of the continuous-flow machine respectively, and wherein the fixing ring segments (1) and the seal carrier segments (3) are arranged in the circumferential direction with the front ends facing one another respectively,
**characterised in that**
a first fixing ring segment (1) has a first ring segment section (27), a second fixing ring segment (1) has a second ring segment section (27) which is offset with respect to the first ring segment section (27), a first seal carrier segment (3) has a first carrier segment section (15), a second seal carrier segment (3) has a second carrier segment section (15) which is radially offset with respect to the first carrier segment section (15), the first carrier segment section (15), in a dividing plane (29) of the inner ring (100), abuts onto the second ring segment section (27) at least in sections on the front side, and the second carrier segment section (15), in the dividing plane (29), abuts onto the first ring segment section (27) at least in sections on the front side, wherein the first ring segment section (27) is connected integrally to the first fixing ring segment (1) and/or the second ring segment section (27) is connected integrally to the second fixing ring segment (1) and/or the first carrier segment section (15) is connected integrally to the first seal carrier segment (3) and/or the second carrier segment section (15) is connected integrally to the second seal carrier segment (3).

2. Inner ring (100) according to claim 1, wherein the first and the second fixing ring segment (1) respectively has a circumferential angle of 180° and/or the first and second seal carrier segment (3) respectively has a circumferential angle of 180°.

3. Inner ring (100) according to one of the preceding claims, wherein the first carrier segment section (15) is arranged on the radially outer end of the seal carrier segment (3) and/or the first ring segment section (27) is arranged on the radially outer end of the fixing ring segment (1).

4. Inner ring (1) according to one of the preceding claims, wherein the first and/or the second carrier segment section (15) and/or the first and/or the second ring segment section (27) respectively extends over the whole circumferential length of the respective seal carrier segment (3) or fixing ring segment (1).

5. Inner ring (100) according to one of the preceding claims, wherein the first and/or the second carrier segment section (15) is arranged on a radially extending section (13) of the respective seal carrier segment (3), said section (13) being arranged axially downstream.

6. Inner ring (100) according to the preceding claim, wherein the ratio of the radial extension to the axial width of the section (13) is at least 6:1.

7. Inner ring (100) according to one of the preceding claims, wherein the first and/or the second fixing ring segment (1) has at least one bore in the circumferential direction on one or on both front end(s), wherein the bore (17) is provided and designed for receiving a pin (31) for the connection of the fixing ring segments (1).

8. Inner ring (100) according to one of the preceding claims, wherein the first and/or the second seal carrier segment (3) has inlet seals (7) for sealing against a flow medium of the axial continuous-flow machine.

9. Inner ring (100) according to one of the preceding claims, wherein the seal carrier segments (3) and/or the fixing ring segments (1) are produced as turned parts.

10. Guide wheel of a continuous-flow having guide blades (5) which have an inner ring (100) according to one of the preceding claims.

11. Guide wheel according to claim 10, wherein the guide wheel can be connected to a housing of a compressor, in particular of an axial high-pressure compressor.

## Revendications

1. Virole (100) d'une turbomachine, pour la fixation sur les aubes de guidage (5) de la turbomachine et pour la réception de segments d'étanchéité (7), avec des anneaux de fixation et des supports de joint d'étanchéité, où les anneaux de fixation sont subdivisés en au moins deux segments (1) d'anneau de fixation et les supports de joint d'étanchéité en au moins deux segments (3) de support de joint d'étanchéité, chacun en direction périphérique de la turbomachine, et où les segments (1) d'anneau de fixation et les segments (3) de support de joint d'étanchéité sont disposés frontalement les uns par rapport aux autres en direction périphérique,
**caractérisée en ce que** :
un premier segment (1) d'anneau de fixation présente un premier épaulement (27) de segment d'anneau, **en ce qu'**un deuxième segment (1) d'anneau de fixation présente un deuxième épaulement (27) de segment d'anneau décalé par rapport au premier épaulement (27) de segment d'anneau, **en ce qu'**un premier segment (3) de support de joint d'étanchéité présente un premier épaulement (15) de segment de support, **en ce qu'**un deuxième segment (3) de support de joint d'étanchéité présente un deuxième épaulement (15) de segment de support radialement décalé par rapport au premier épaulement (15) de segment de support, **en ce que** le premier épaulement (15) de segment de support est au moins partiellement en butée frontale contre le deuxième épaulement (27) de segment d'anneau dans un plan de séparation (29) de la virole (100), et **en ce que** le deuxième épaulement (15) de segment de support est au moins partiellement en butée frontale contre le premier épaulement (27) de segment d'anneau dans le plan de séparation (29), le premier épaulement (27) de segment d'anneau étant raccordé d'un seul tenant au premier segment (1) d'anneau de fixation et/ou le deuxième épaulement (27) de segment d'anneau étant raccordé d'un seul tenant au deuxième segment (1) d'anneau de fixation et/ou le premier épaulement (15) de segment de support étant raccordé d'un seul tenant au premier segment (3) de support de joint d'étanchéité et/ou le deuxième épaulement (15) de segment de support étant raccordé d'un seul tenant au deuxième segment (3) de support de joint d'étanchéité.

2. Virole (100) selon la revendication 1, dans laquelle le premier et le deuxième segment (1) d'anneau de fixation présentent chacun un angle circonférentiel de 180° et/ou le premier et le deuxième segment (3) de support de joint d'étanchéité présentent chacun un angle circonférentiel de 180°.

3. Virole (100) selon l'une des revendications précédentes, dans laquelle le premier épaulement (15) de segment de support est disposé à l'extrémité radialement extérieure du segment (3) de support de joint d'étanchéité et/ou le premier épaulement (27) de segment d'anneau est disposé à l'extrémité radialement extérieure du segment (1) d'anneau de fixation.

4. Virole (100) selon l'une des revendications précédentes, dans laquelle le premier et/ou le deuxième épaulement (15) de segment de support et/ou le premier et/ou le deuxième épaulement (27) de segment d'anneau s'étendent respectivement sur toute la longueur périphérique du segment (3) de support de joint d'étanchéité ou du segment (1) d'anneau de fixation.

5. Virole (100) selon l'une des revendications précédentes, dans laquelle le premier et/ou le deuxième épaulement (15) de segment de support sont disposés sur une partie (13), axialement en aval et à extension radiale, du segment (3) de support de joint d'étanchéité respectif.

6. Virole (100) selon la revendication précédente, dans laquelle le rapport entre l'extension radiale et la largeur axiale de la partie (13) est au moins de 6:1.

7. Virole (100) selon l'une des revendications précédentes, dans laquelle le premier et/ou le deuxième segment (1) d'anneau de fixation présentent au moins un alésage à une ou aux deux extrémités frontales en direction périphérique, l'alésage (17) étant prévu et configuré pour le logement d'une goupille (31) pour le raccord du segment (1) d'anneau de fixation.

8. Virole (100) selon l'une des revendications précédentes, dans laquelle le premier et/ou le deuxième segment (3) de support de joint d'étanchéité présentent des joints d'entrée (7) réalisant une étanchéité par rapport à un fluide d'écoulement de la turbomachine axiale.

9. Virole (100) selon l'une des revendications précédentes, dans laquelle les segments (3) de support de joint d'étanchéité et/ou les segments (1) d'anneau de fixation sont réalisés comme pièces rotatives.

10. Stator d'une turbomachine avec des aubes de guidage (5) présentant une virole (100) selon l'une des revendications précédentes.

11. Stator selon la revendication 10, ledit stator pouvant être raccordé à un carter d'un compresseur, en particulier d'un compresseur axial à haute pression.
